# EUROPÄISCHE PATENTSCHRIFT

(11) **EP 3 963 615 B1**
(45) Veröffentlichungstag und Bekanntmachung des Hinweises auf die Patenterteilung: **16.10.2024**
(21) Anmeldenummer: 20721213.5
(22) Anmeldetag: 23.04.2020
(51) Int. Cl.: H01H 3/26

(54) **VERFAHREN ZUM DURCHFÜHREN EINER UMSCHALTUNG EINES SCHALTERS UND ANTRIEBSSYSTEM FÜR EINEN SCHALTER**
METHOD FOR CARRYING OUT A SWITCHOVER OF A SWITCH, AND DRIVE SYSTEM FOR A SWITCH
PROCÉDÉ POUR RÉALISER UNE COMMUTATION D'UN COMMUTATEUR ET SYSTÈME D'ENTRAÎNEMENT CONÇU POUR UN COMMUTATEUR

(30) Priorität: 15.05.2019 DE 102019112720
(43) Veröffentlichungstag der Anmeldung: 09.03.2022
(73) Patentinhaber: Maschinenfabrik Reinhausen GmbH, 93059 Regensburg (DE)
(72) Erfinder: SCHMID, Sebastian, 93161 Sinzing (DE); DITTMANN, Benjamin, 93073 Neutraubling (DE); SCHIMBERA, Jürgen, 93053 Regensburg (DE)
(86) Internationale Anmeldenummer: PCT/EP2020/061285
(87) Internationale Veröffentlichungsnummer: WO 2020/229124

(56) Entgegenhaltungen:
- WO-A1-2008/024048
- WO-A1-2012/135209
- US-A1- 2007 057 652
- US-A1- 2014 167 529

## Beschreibung

Die Erfindung betrifft ein Verfahren zum Durchführen einer Umschaltung eines Schalters mittels eines Antriebssystems.

Ferner betrifft die Erfindung ein Antriebssystem für einen Schalter, das zumindest einen Motor, der auf eine Antriebswelle wirkt, umfasst.

Ein Antrieb für einen Laststufenschalter ist, zum Beispiel, aus der deutschen Gebrauchsmusterschrift DE 20 2010 011 521 U1 bekannt. Dieser Laststufenschalterantrieb weist einen Motor auf, der über ein Gestänge starr mit den entsprechenden Laststufenschaltern verbunden ist. Die Betätigung des Motors erfolgt mittels Verdrahtung, sprich durch Betätigung von Motorschützen, die den Motor ein- bzw. ausschalten. Über die Antriebswelle werden dann die Laststufenschalter betätigt. Nach dem Zusammenbauen des Schalters kann am Antrieb nur noch wenig verändert werden. Dadurch wird der Antrieb starr und unflexibel. Selbst einfache Anpassungen erfordern komplexe Umbaumaßnahmen.

Laststufenschalter werden üblicherweise für die Regelung von Spannung in unterschiedliche Transformatoren eingesetzt. Für die Betätigung des Laststufenschalters wird ein Antriebssystem verwendet. Dabei ist ein an einem Transformatorgehäuse angeordneter Motor über ein Gestänge mit dem Laststufenschalter verbunden. Durch die Betätigung von elektromechanischen Schützen wird der Motor mit Energie versorgt. Je nach Verdrahtung wird der Motor derart betätigt, dass sich dessen Antriebswelle entweder in die eine oder andere Richtung dreht. Vor einer Umschaltung erfolgt dabei keine Überprüfung der aktuellen Stellung bzw. Position des Laststufenschalters. Es wird stets davon ausgegangen, dass der Laststufenschalter seit der letzten Schaltung seine Position nicht geändert hat.

WO 2012/135209 A1 beschreibt einen Laststufenschalter mit Servoantrieb. Dabei wird davon ausgegangen, dass einer Umschaltung zwischen aufeinanderfolgenden Schaltstellungen des zugehörigen Transformators eine feste Anzahl von Zählimpulsen eines Feedback-Systems entspricht. Entsprechende Offenbarung findet sich auch in der US 2014 / 0 167 529 A1.

Ein Stufenschalter mit Positionsüberwachung der Antriebswelle ist auch beschrieben in WO 2008/024048 A1.

US 2007 / 0 057 652 A1 erörtert das Problem, dass der von der Antriebswelle eines Stufenschalters zu durchlaufende Winkelabstand für die Umschaltung von einer ersten Schaltstellung auf eine zweite Schaltstellung verschieden ist von dem zu durchlaufenden Winkelabstand für die Umschaltung von der zweiten Schaltstellung auf eine dritte Schaltstellung. Als Lösung wird der Rückgriff auf Herstellerangaben oder die Ergebnisse von Testläufen vorgeschlagen.

Es ist daher eine Aufgabe der vorliegenden Erfindung, ein Verfahren zum Umschalten eines Schalters anzugeben, durch welches der Wechsel von einer Schaltstellung in eine folgende Schaltstellung stets präzise ausgeführt wird, um die Zuverlässigkeit bei der Umschaltung zu verbessern und sicherer zu gestalten.

Diese Aufgabe wird durch ein Verfahren zur Durchführung einer Umschaltung eines Schalters von einer aktuellen Schaltstellung auf eine Zielschaltstellung gelöst, das die Merkmale des Anspruchs 1 umfasst. Ferner ist es Aufgabe der Erfindung, ein Antriebssystem für einen Schalter zur Durchführung einer Umschaltung von einer aktuellen Schaltstellung auf eine Zielschaltstellung bereitzustellen, das einen präzisen und zuverlässigen Wechsel von einer Schaltstellung in eine folgende Schaltstellung gewährleistet.

Diese Aufgabe wird durch ein Antriebssystem zur Durchführung einer Umschaltung eines Schalters von einer aktuellen Schaltstellung auf eine Zielschaltstellung gelöst, das die Merkmale des Anspruchs 7 umfasst.

Das offenbarte Verfahren zur Durchführung einer Umschaltung eines Schalters von einer aktuellen Schaltstellung auf eine Zielschaltstellung mittels eines Antriebssystems zeichnet sich dadurch aus, dass zunächst ein Schaltsignal durch das Antriebssystem von einer Steuervorrichtung empfangen wird. Es wird daraufhin wenigstens ein Wert einer ersten Position einer Antriebswelle des Antriebssystems über ein Feedbacksignal eines Feedbacksystems bestimmt. Ebenso wird ein Wert einer zweiten Position der Antriebswelle anhand der anzufahrenden Zielschaltstellung des Schalters durch die Steuervorrichtung bestimmt. Es erfolgt ein Ermitteln einer Differenz zwischen dem Wert der ersten Position und dem Wert der zweiten Position der Antriebswelle durch die Steuervorrichtung. Schließlich erfolgt ein Einwirken der Steuervorrichtung, in Abhängigkeit vom Feedbacksignal, auf den Motor, bis der Wert der zweiten Position der Antriebswelle erreicht und somit die Umschaltung von der aktuellen Schaltstellung auf eine Zielschaltstellung abgeschlossen ist.

Das offenbarte Verfahren hat den Vorteil, dass dadurch die Umschaltung von einer aktuellen Schaltstellung auf eine Zielschaltstellung zuverlässig durchgeführt werden kann. Ebenso können mit dem offenbarten Verfahren zeitliche Veränderungen des Antriebssystems für einen Schalter berücksichtigt werden.

Gemäß der Erfindung wird nach dem Bestimmen von dem wenigstens einen Wert für die erste Position der Antriebswelle bei der aktuellen Schaltstellung dieser Wert der ersten Position der Antriebswelle mit dem Wert der Position der Antriebswelle der zuletzt angefahrenen Zielschaltstellung verglichen. Die zuletzt angefahrene Zielschaltstellung entspricht der aktuellen Schaltstellung, von der aus die Umschaltung erfolgen soll. Falls nun festgestellt wird, dass der Wert der ersten Position der Antriebswelle für die aktuelle Schaltstellung und der Wert der Position der Antriebswelle der zuletzt angefahrenen Zielschaltstellung nicht übereinstimmen, so wirkt die Steuervorrichtung, in Abhängigkeit vom Feedbacksignal, auf den Motor ein bis der Wert der Position der Antriebswelle der zuletzt angefahrenen Schaltstellung als korrigierte erste Position erreicht wird.

Ebenso ist es gemäß einer weiteren Ausführungsform des Verfahrens möglich, dass nach dem Bestimmen des Wertes für die erste Position der Antriebswelle über das Feedbacksignal des Feedbacksystems überprüft wird, ob die erste Position in einem vordefinierten Toleranzbereich liegt. Der Toleranzbereich kann mehrere Positionen der Antriebswelle um die aktuelle Schaltstellung umfassen.

Bevorzugt erfolgt die Umschaltung des Schalters, von einer aktuellen Schaltstellung auf die Zielschaltstellung, derart, dass ein Schaltschritt den Wert +1 oder - 1 hat.

Dies bedeutet, dass auf die nächst niedere oder nächst höhere Schaltstellung umgeschaltet wird.

Die Position der Antriebswelle wird mit einem Gebersystem, das Teil des Feedbacksystems ist, erfasst. Das Gebersystem ist direkt oder indirekt mit der Antriebswelle gekoppelt. In einem Speicher der Steuervorrichtung können eine Zuordnung von Schaltstellungen des Schalters und Werte für die Position der Antriebswelle hinterlegt werden.

Das offenbarte Antriebssystem für einen Schalter zur Durchführung einer Umschaltung, von einer aktuellen Schaltstellung auf eine Zielschaltstellung, zeichnet sich dadurch aus, dass eine Antriebswelle vorgesehen ist, welche das Antriebssystem mit dem Schalter verbindet. Ein Motor dient zum Antreiben der Antriebswelle. Eine Steuervorrichtung erzeugt die Schaltsignale für das Antriebssystem. Ein Feedbacksystem, das funktional der Antriebswelle zugeordnet und mit einen Leistungsteil des Antriebssystems verbunden ist, ist dazu eingerichtet, einen Wert einer ersten Position einer Antriebswelle des Antriebssystems zu bestimmen. Auf Basis dieser Position kann ein Feedbacksignal erzeugt werden. Eine Steuereinheit der Steuervorrichtung, die mit dem Leistungsteil verbunden ist, ist dazu eingerichtet, abhängig von einem Schaltsignal und dem Feedbacksignal, den Motor zu betreiben bis die Zielschaltstellung erreicht ist.

Gemäß einer möglichen Ausführungsform der Offenbarung umfasst die Steuereinheit oder die Steuervorrichtung einen Speicher. Das Leistungsteil dient zur Energieversorgung des Motors. Im Speicher sind eine Zuordnung von Schaltstellungen des Schalters und Werte für die Position der Antriebswelle hinterlegt.

Das Feedbacksystem umfasst ein Gebersystem, das direkt oder indirekt mit der Antriebswelle gekoppelt ist. Das Gebersystem kann ein Absolutwertgeber, ein Multi-Turn-Absolutwertgeber, ein Single-Turn-Drehgeber, ein virtueller Drehgeber oder ein virtueller Drehgeber mit mindestens einem Hilfskontakt sein. Das verbesserte Konzept beruht auf der Idee, dass vor der Betätigung eines Schalters, also nach Erhalt eines Schaltsignals, anhand der Position der Antriebswelle überprüft wird, wo sich dieser befindet und entsprechend, seit der letzten Schaltung, bewegt hat. Es wird also überprüft, ob sich der Schalter zwischen der letzten Schaltung und der nächsten Schaltung von der zuletzt angefahrenen Position wegbewegt hat. Hierbei wird weniger davon ausgegangen, dass der Schalter zwischendurch von einer bestimmten Stellung in eine andere bestimmte Stellung, zum Beispiel Stufenstellung, geschaltet wurde, sondern, ob sich mechanische Teile um einige Grad, beispielsweise durch Vibrationen, bewegt haben. Nach der Bestimmung des Wertes für die erste Position der Antriebswelle wird der Wert für die zweite Position der Antriebswelle ermittelt. Der zweite Wert ist einer bestimmten Stellung des Schalters zugewiesen. Bei einem Laststufenschalter entspricht der Wert für die zweite Position der Antriebswelle einer Stufenstellung des Laststufenschalters. Nach der Bestimmung der Differenz der Werte, sprich der Strecke zwischen der aktuellen Position und der anzufahrenden Position, wirkt die Steuervorrichtung auf den Motor ein bis die Antriebswelle die zweite Position erreicht. Die Überwachung erfolgt unter Zuhilfenahme des Feedbacksystems.

Anhand der beigefügten Zeichnungen werden nun die Offenbarung und ihre Vorteile durch Ausführungsbeispiele näher erläutert, ohne dadurch die Offenbarung auf das gezeigte Ausführungsbeispiel zu beschränken. Die Größenverhältnisse in den Figuren entsprechen nicht immer den realen Größenverhältnissen, da einige Formen vereinfacht und andere Formen zur besseren Veranschaulichung vergrößert im Verhältnis zu anderen Elementen dargestellt sind.

Die Erfindung ist durch die Ansprüche definiert.

Es zeigen
- Figur 1: eine schematische Darstellung einer Ausführungsform eines Schalters mit einem Antriebssystem gemäß der Offenbarung;
- Figur 2: eine schematische Darstellung des Schalters mit den einzelnen Schaltstellungen, die mit dem Motor angefahren werden können;
- Figur 3: eine schematische Darstellung der verschiedenen Positionen der Bewegung der Antriebswelle, um von einer Schaltstellung zur nächsten zu gelangen;
- Figur 4: eine schematische Darstellung einer möglichen Ausführungsform eines Teils des Gebersystems, mit dem die Positionen der Antriebswelle erfasst werden können;
- Figur 5: einen Verfahrensablauf für die Betätigung eines Schalters, insbesondere eines Laststufenschalters, gemäß der Offenbarung; und
- Figur 6: einen weiteren Verfahrensablauf für die Betätigung eines Schalters, insbesondere eines Laststufenschalters, gemäß der Offenbarung.

Für gleiche oder gleich wirkende Elemente der Offenbarung werden identische Bezugszeichen verwendet. Ferner werden der Übersicht halber nur Bezugszeichen in den einzelnen Figuren dargestellt, die für die Beschreibung der jeweiligen Figur erforderlich sind.

**Figur** 1 zeigt eine schematische Darstellung einer beispielhaften Ausführungsform einer Schalteranordnung 1 mit einem Schalter 17 und einem Antriebssystem 3, welches über eine Antriebswelle 16 mit dem Schalter 17 verbunden ist. Mit diesem Antriebssystem 3 wird das offenbarte Verfahren zur Durchführung einer Schaltung ermöglicht. Der Schalter 17 kann ein Laststufenschalter, Lastumschalter, Wähler, Doppelwender, Wender, Vorwähler, Leistungsschalter, Lastschalter oder Trennschalter sein. Das Antriebssystem 3 beinhaltet einen Motor 12, welcher über eine Motorwelle 14 und, optional, über ein Getriebe 15 die Antriebswelle 16 antreiben kann. Eine Steuervorrichtung 2 des Antriebssystems 3 umfasst ein Leistungsteil 11, welches beispielsweise einen Umrichter (nicht dargestellt) zur gesteuerten oder geregelten Energieversorgung des Motors 12 sowie eine Steuereinheit 10 zur Ansteuerung des Leistungsteils 11, beispielsweise über einen Bus 19, enthält. Das Antriebssystem 3 weist ein Feedbacksystem 4 auf, das funktional der Antriebswelle 16 zugeordnet ist. Das Feedbacksystem 4 kann ein Gebersystem 13 sein. Ebenso kann das Gebersystem 13 ein Teil des Feedbacksystems 4 sein. Das Feedbacksystem 4 bzw. das Gebersystem 13 ist mit dem Leistungsteil 11 verbunden. Ferner ist das Gebersystem 13 direkt oder indirekt mit der Antriebswelle 16 gekoppelt.

Das Gebersystem 13 ist dazu eingerichtet, einen ersten Wert für eine Position PI, wie zum Beispiel eine Winkelposition, insbesondere eine absolute Winkelposition, der Antriebswelle 16 zu erfassen. Dazu kann das Gebersystem 13 beispielsweise einen Absolutwertgeber, insbesondere Multi-Turn-Absolutwertgeber, Single-Turn-Drehgeber, umfassen, welcher an der Antriebswelle 16, der Motorwelle 14 oder einer anderen Welle, deren Position eindeutig mit der Position P1, P2,..., PH der Antriebswelle 16 verknüpft ist, befestigt ist. Beispielsweise ist die Position P1, P2,..., PH der Antriebswelle 16 aus der Position der Motorwelle 14 eindeutig bestimmbar, wie zum Beispiel über ein Übersetzungsverhältnis des Getriebes 15. Weiterhin kann das Gebersystem 13 einen virtuellen Drehgeber umfassen, der die Position der Motorwelle 14 bestimmt und daraus die Position P1, P2,..., PH der Antriebswelle 16 ableitet.

Das Feedbacksystem 4 ist dazu eingerichtet, einen Wert für die Position P1, P2,..., PH der Antriebswelle 16 zu erfassen. Bei einem Gebersystem 13, das als Multi-Turn-Absolutwertgeber oder Single-Turn-Drehgeber ausgestaltet ist, wird der Wert für die Position der Antriebswelle 16 als Protokoll zur Verfügung gestellt.

Bei der Ausführung des Gebersystems 13 als virtueller Drehgeber wird der Wert für die Position P1, P2,..., PH der Antriebswelle 16 aus einer Rotorposition des Motors 12 ermittelt. Dazu kann beispielsweise eine induktive Rückkopplung durch die Bewegung des Rotors in Motorwicklungen des Motors 12 ausgenutzt werden. Da eine Stärke der Rückkopplung periodisch variiert, kann, insbesondere mittels Signalanalyse, wie zum Beispiel durch FFT-Analyse, die Rotorposition annäherungsweise bestimmt werden. Da eine volle Umdrehung der Antriebswelle 16 einer Vielzahl von Umdrehungen des Rotors entspricht, kann daraus mit sehr viel höherer Genauigkeit auf die Position P1, P2,..., PH der Antriebswelle 16 geschlossen werden.

Das Gebersystem 13 kann auch als eine Kombination aus einem virtuellen Drehgeber und einem Hilfskontakt, der direkt oder indirekt mit der Antriebswelle 16 verbunden ist, ausgebildet sein. Der Wert für die Position P1, P2,..., PH der Antriebswelle 16 wird dann aus den Signalen des virtuellen Drehgebers und des Hilfskontakts gebildet.

Die Steuervorrichtung 2, insbesondere die Steuereinheit 10 und/oder das Leistungsteil 11, ist dazu eingerichtet, den Motor 12 zu steuern oder zu regeln, abhängig von einem Feedbacksignal, welches das Feedbacksystem 4, basierend auf dem Wert, erzeugt.

Die Steuervorrichtung 2, beispielsweise die Steuereinheit 10, nutzt den Wert für die Position P1, P2,..., PH der Antriebswelle 16 für die Positionsbestimmung des Schalters 17. Der Wert für die Position P1, P2,..., PH der Antriebswelle 16 kann als Bereich bzw. Toleranz angegeben werden. Dies ermöglicht es, die Genauigkeit des Antriebssystems 3 zu erhöhen bzw. die Zuverlässigkeit der Umschaltung zwischen der aktuellen Schaltstellung SJ auf die Zielschaltstellung SJ+K zu verbessern.

**Figur 2** zeigt eine schematische Darstellung des Schalters 17 mit den einzelnen Schaltstellungen S1, S2,..., SN, die mit dem Motor 12 angefahren werden können. Der Antriebswelle 16 ist das Gebersystem 13 zugeordnet. In der hier beschriebenen Ausführungsform ist das Gebersystem 13 direkt der Antriebswelle 16 zugeordnet. Bei der Betätigung des Motors 12 durch die Steuereinrichtung 10, in Verbindung mit dem Leistungsteil 11, erfolgt im Schalter 17 die Umschaltung von, wie hier dargestellt, der Schaltstellung S2 auf die Schaltstellung S3. In Figur 2 ist die ideale Ausgangssituation dargestellt, indem der Kontakt 20 für die Schaltstellung S2 die Position P1 der Antriebswelle 16 aufweist. Durch die Betätigung des Motors 12 durchfährt die Antriebswelle 16 die Positionen P2 bis PH-1 und hat zum Ende der Betätigung des Motors 12 die Position PH erreicht, die der Zielschaltstellung S2 entspricht. Der Kontakt 20 ist nach der erfolgten Umschaltung in elektrischer Verbindung mit der Schaltstellung S3. Die Position PH der Antriebswelle 16 entspricht somit eindeutig dem Kontakt 20 mit der Schaltstellung S3. Für jede Umschaltung von einer Schaltstellung SJ auf die nächst höhere Schaltstellung SJ+1 oder die nächst niederere Schaltstellung SJ-1 werden für die Antriebswelle 16 mit dem Gebersystem 13 eine Vielzahl von Positionen P1, P2,..., PH bestimmt. Wenn diese Vielzahl von Positionen P1, P2,..., PH von dem Gebersystem 13 bestimmt worden sind, ist es eindeutig, dass zum Beispiel die Umschaltung von der Schaltstellung SJ auf die nächst höhere Schaltstellung SJ+1 eindeutig und zuverlässig vollzogen worden ist.

**Figur 3** zeigt eine schematische Darstellung der verschiedenen Positionen P1, P2,..., PH, zu der sich die Antriebswelle 16 bewegen muss, um von einer Schaltstellung SJ zur nächsten Schaltstellung SJ+1 (Zielschaltstellung) zu gelangen. Bei der hier dargestellten Ausgangssituation ist die Position P2 der Antriebswelle 16 nicht in der Ausgangsposition P1 bei der Schaltstellung SJ. Bei dieser Situation erfolgt, nach dem Empfangen eines Schaltsignals durch das Antriebssystem 3, das Bestimmen von wenigstens einem Wert einer ersten Position P2 der Antriebswelle 16 des Antriebssystems 3. Die Bestimmung dieser Position P2 erfolgt über ein Feedbacksignal eines Feedbacksystems 4 bzw. des Gebersystems 13. Auch wird ein Wert einer zweiten Position PH der Antriebswelle 16 bestimmt, wobei dieser Wert der Position PH der Antriebswelle 16 der anzufahrenden Schaltstellung SJ+1 (Zielschaltstellung) des Schalters 17 entspricht. Die Umschaltung von der Schaltstellung SJ auf die Schaltstellung SJ+1 erfolgt mit einem Schaltschritt K, der in diesem Fall 1 ist.

Ausgehend davon kann eine Differenz zwischen dem Wert der ersten Position P2 und dem Wert der zweiten Position PH der Antriebswelle 16 durch die Steuervorrichtung 2 ermittelt werden. Anschließend wirkt die Steuervorrichtung 2, abhängig vom Feedbacksignal, auf den Motor 12 ein bis der Wert der zweiten Position PH der Antriebswelle 16, sprich die Schaltstellung SJ+1 (Zielschaltstellung), erreicht ist.

Gemäß der in Figur 3 dargestellten Situation kann mit einer zweiten Möglichkeit eine Umschaltung von der Schaltstellung SJ auf die Schaltstellung SJ+1 (Zielschaltstellung) erreicht werden. Es wird ein Wert für die erste Position P2 der Antriebswelle 16 bei der aktuellen Schaltstellung SJ bestimmt. Dieser Wert der ersten Position P2 der Antriebswelle 16 wird mit dem Wert der Position PH der Antriebswelle 16 der zuletzt angefahrenen Zielschaltstellung SJ verglichen. Wenn der Wert der ersten Position P2 der Antriebswelle 16 für die aktuelle Schaltstellung SJ und der Wert der Position PH der Antriebswelle 16 der zuletzt angefahrenen Schaltstellung SJ (Zielschaltstellung SJ+K) nicht übereinstimmen, was hier der Fall ist, wirkt die Steuervorrichtung 2, in Abhängigkeit vom Feedbacksignal, auf den Motor 12 ein bis der Wert der Position PH der Antriebswelle 16 der zuletzt angefahrenen Schaltstellung SJ erreicht wird. Für den hier dargestellten Fall bedeutet dies, dass der Motor 12 in einer entgegengesetzten Richtung betätigt wird bis die Position P1 der Antriebswelle 16 der aktuellen Schaltstellung SJ erreicht ist, die der Position PH der Antriebswelle 16 der zuletzt angefahrenen Schaltstellung SJ entspricht, zum Beispiel bei einer Umschaltung von der Schaltstellung SJ-1 auf die Schaltstellung SJ (Zielschaltstellung SJ+K). Anschließend können die Positionen P1, P2,..., PH abgefahren werden bis die Schaltstellung SJ+1 (Zielschaltstellung SJ+K) erreicht ist.

**Figur 4** zeigt eine schematische Darstellung einer möglichen Ausführungsform eines Teils des Gebersystems 13, mit dem die Positionen P1, P2,..., PH der Antriebswelle 16 während der Umschaltung erfasst werden können. Das Gebersystem 13 ist bei der hier dargestellten Ausführungsform eine Encoderscheibe 22, die fest mit der Antriebswelle 16 verbunden ist. Der Encoderscheibe 22 ist ein Sensor 24 zugeordnet, der die Vielzahl der am Umfang der Encoderscheibe 22 angeordneten und identischen Markierungen M1, M2,..., MH erfassen kann. Die Markierungen M1, M2,..., MH entsprechen den Positionen P1, P2,..., PH der Antriebswelle 16.

**Figur 5** zeigt einen Verfahrensablauf für die Durchführung einer Schaltung einer Schaltanordnung mit einem Antriebssystem 3 und einem Schalter 17. Ausgehend von einem Schalter 17, der hier beispielhaft als Laststufenschalter ausgebildet ist, wird nun das Verfahren beschrieben. Der Schalter 17 kann jedoch auch als Lastumschalter, Wähler, Vorwähler, Doppelwender oder Wender ausgebildet sein.

Im ersten Schritt 40 wird an die Steuervorrichtung 2 zunächst ein Signal 30 zum "Schalten" gegeben. Dieses Signal 30 wird durch einen Spannungsregler, ein Überwachungssystem oder durch manuelle Eingabe (nicht dargestellt) erzeugt. Das heißt, der Laststufenschalter muss beispielsweise betätigt werden, um damit die Spannung des Stufentransformators anzupassen. Denkbar sind jedoch auch Justierfahrten des Laststufenschalters während der Wartung, bei der die verschiedenen Schaltstellungen S1, S2,..., SN angefahren werden.

In der Steuervorrichtung 2 wird dann im nächsten Schritt 50 bestimmt, in welcher Schaltstellung S1, S2,..., SN sich der Laststufenschalter befindet. Hierfür wird, über das Leistungsteil 11, ein Wert für die Position P1, P2,..., PH der Antriebswelle 16 abgefragt. Dies erfolgt über das Feedbacksystem 4. Je nach Ausführung wird der Wert über das Gebersystem 13 mittels Multi-Turn-Absolutwertgeber oder Single-Turn-Drehgeber, die unmittelbar an der Antriebswelle 16 befestigt sind, oder über den virtuellen Drehgeber, der beispielsweise eine induktive Rückkopplung durch die Bewegung des Rotors in Motorwicklungen des Motors 12 ausnutzt, an das Leistungsteil 11 übermittelt und von der Steuervorrichtung 2 abgefragt.

Im besten Fall entspricht der von der Steuervorrichtung 2 bestimmte Wert einem Wert, der einer bestimmten Schaltstellung S1, S2,..., SN bzw. Stufenstellung des Laststufenschalters zugewiesen ist.

In einem nächsten Schritt 60 wird die nächste anzufahrende Schaltstellung SJ+1 bzw. Stufenstellung und somit der Wert für deren Position PH der Antriebwelle 16 bestimmt. Die Vorgabe der anzufahrenden Schaltstellung SJ+1 bzw. Stufenstellung wird durch das Signal 30 zum Schalten vorgegeben.

In dem darauffolgenden Schritt 70 wird eine Differenz zwischen den Werten der aktuellen Position P1 der Antriebwelle 16 bzw. Stellung, im besten Fall Stufenstellung, und der anzufahrenden Position PH der Antriebwelle 16 errechnet. Die Differenz stellt den ideellen Wert dar, den die Antriebswelle 16 durch Drehung erreichen muss. Mit anderen Worten ist die Differenz eine zurückzulegende Strecke der Antriebswelle 16, wird diese als Zielvorgabe übergeben.

Die Steuervorrichtung 2 wirkt, abhängig vom Feedbacksignal, auf den Motor 12 ein bis die anzufahrende Position PH der Antriebswelle 16 und damit die anzufahrende Stellung oder Stufenstellung erreicht wurde.

Alternativ ist es möglich, wie in **Figur 6** gezeigt, dass nach Schritt 50, also nach der Bestimmung der aktuellen Position P1 der Antriebswelle 16, der Kontakt 20 in Position PH gefahren wird. Dies ist nicht immer notwendig. Es kann beispielweise vorkommen, dass sich der Kontakt 20 und somit die mit diesem verbundene Antriebswelle 16 durch Vibrationen von der Position P1, die einer der Schaltstellungen S1, S2,..., SN entspricht, entfernt hat. Der Wert der Position PH der Antriebswelle 16, den das Feedbacksystem 4 an das Leistungsteil 11 und damit an die Steuereinheit 10 meldet, passt nicht mit dem Wert für die Position P1 der Antriebswelle 16 und der zuletzt angefahrenen Schaltstellung SJ (Schaltung von der Schaltstellung SJ-1 auf die Schaltstellung SJ) zusammen. Somit erfolgt im Schritt 55, wenn nötig, eine Korrektur der Position PH der Antriebswelle 16 derart, dass die letzte angefahrene Stufenstellung SJ und somit der dazugehörige Wert für die Position P1 der Antriebswelle 16 angenommen wird. Der weitere Verlauf erfolgt, wie in Figur 5 beschrieben, mit dem nächsten Schritt 60. Mit anderen Worten, es wird überprüft, ob die Antriebswelle 16 dort steht, wo diese nach der letzten Umschaltung stehen sollte und, wenn nötig, wird diese in die Position P1 der Antriebswelle 16 gefahren, also zurück zum "richtigen" Ausgangspunkt gebracht.

Durch die beschriebene Positionsbestimmung und entsprechende Abgleichungen wird das Risiko einer fehlerhaften Umschaltung verringert.

Die Steuervorrichtung 2, insbesondere die Steuereinheit 10, weist einen Speicher 18 auf, in dem für jede bestimmte Schaltstellung (S1, S2,..., SN) eines Schalters 17, insbesondere die Stufenstellung eines Laststufenschalters, ein Wert für die Position der Antriebswelle 16 zugeordnet ist.

Das Fahrprofil gibt einen Soll-Wert vor, den die Antriebswelle 16 abzufahren hat. Beim Abfahren des Fahrprofils kann der Ist-Wert, der über das Feedbacksystem 4 erfasst wird, eine Abweichung vom Soll-Wert aufweisen. Abhängig von der vorgegebenen möglichen Abweichung des Ist-Werts vom Soll-Wert kann das Wirken auf den Motor 12 entweder abgebrochen oder fortgeführt werden.

Alternativ kann nach der Bestimmung der Position P1, P2,..., PH der Antriebswelle 16 überprüft werden, ob sich der ermittelte Wert in einem sogenannten Toleranzbereich befindet. Dieser Toleranzbereich kann einer bestimmten Position P1, P2,..., PH der Antriebswelle 16 bzw. Stufenstellung zugeordnet sein und variabel bestimmt werden. Der Toleranzbereich umfasst, zum Beispiel, mehrere Positionen, beispielsweise die Positionen P1 - P5 um die jeweilige Schaltstellung S1, S2,..., SN herum. Der gewählte Toleranzbereich ist vom gesamten System abhängig. Weiterhin erlaubt der Toleranzbereich das offenbarte Verfahren mit weniger genauen Komponenten/Hardware durchzuführen. Falls sich der Wert in einem Toleranzbereich befindet, ist eine Korrektur, wie in Schritt 55 dargestellt, nicht notwendig.

Da jeder Schaltstellung S1, S2,..., SN bzw. Stufenstellung ein Toleranzbereich zugewiesen werden kann, kann sich auch der zweite Wert der Position PH der Antriebswelle 16, also die anzufahrende Schaltstellung bzw. Stufenstellung, in einem Toleranzbereich befinden. Auch das ermöglicht es, weniger genaue Komponenten/Hardware zu verwenden.

### Bezugszeichen

- 1: Schalteranordnung
- 2: Steuervorrichtung
- 3: Antriebssystem
- 4: Feedbacksystem
- 10: Steuereinheit
- 11: Leistungsteil
- 12: Motor
- 13: Gebersystem
- 14: Motorwelle
- 15: Getriebe
- 16: Antriebswelle
- 17: Schalter
- 18: Speicher
- 19: Bus
- 20: Kontakt
- 22: Encoderscheibe
- 24: Sensor
- 30: Signal
- 40: Schritt
- 50: Schritt
- 55: Schritt
- 60: Schritt
- 70: Schritt
- K: Schaltschritt
- M1, M2, ..., MH: Markierung
- P1, P2,..., PI,..., PH: Position der Antriebswelle, Motorwelle
- S1, S2,..., SJ, ..., SN: Schaltstellung

## Patentansprüche

1. Verfahren zur Durchführung einer Umschaltung eines Schalters (17) von einer aktuellen Schaltstellung (SJ) auf eine Zielschaltstellung (SJ+K) mittels eines Antriebssystems (3), umfassend die folgenden Schritte:
Empfangen eines Schaltsignals durch das Antriebssystem (3) von einer Steuervorrichtung (2);
Bestimmen von wenigstens einem Wert einer ersten Position (PI) einer Antriebswelle (16) des Antriebssystems (3) über ein Feedbacksignal eines Feedbacksystems (4), wobei die erste Position (PI) die aktuelle Position der Antriebswelle (16) vor der Umschaltung ist;
Vergleichen des Werts der ersten Position (PI) der Antriebswelle (16) mit dem Wert der Position (PH) der Antriebswelle (16) der zuletzt angefahrenen Zielschaltstellung (SJ);
wenn der Wert der ersten Position (PI) der Antriebswelle (16) und der Wert der Position (PH) der Antriebswelle (16) der zuletzt angefahrenen Zielschaltstellung (SJ) nicht übereinstimmen, Einwirken der Steuervorrichtung (2), in Abhängigkeit vom Feedbacksignal, auf den Motor (12), bis der Wert der Position (PH) der Antriebswelle (16) der zuletzt angefahrenen Schaltstellung (SJ) als korrigierte erste Position (PI) erreicht wird;
Bestimmen eines Wertes einerzweiten Position (PH) der Antriebswelle (16) anhand der anzufahrenden Zielschaltstellung (SJ+K) des Schalters (17) durch die Steuervorrichtung (2);
Ermitteln einer Differenz zwischen dem Wert der korrigierten ersten Position (PI) und dem Wert der zweiten Position (PH) der Antriebswelle (16) durch die Steuervorrichtung (2);
Einwirken der Steuervorrichtung (2), in Abhängigkeit vom Feedbacksignal, auf den Motor (12), bis die Antriebswelle (16) die ermittelte Differenz durchlaufen hat.

2. Verfahren nach Anspruch 1, wobei nach dem Bestimmen des Werts für die erste Position (PI) der Antriebswelle (16) über das Feedbacksignal des Feedbacksystems (4) überprüft wird, ob die Position (PI) in einem vordefinierten Toleranzbereich liegt.

3. Verfahren nach Anspruch 2, wobei die Umschaltung von der aktuellen Schaltstellung (SJ) auf die Zielschaltstellung (SJ+K) durchgeführt wird, wenn die erste Position (PI) der Antriebswelle (16) im vordefinierten Toleranzbereich liegt.

4. Verfahren nach einem der vorangehenden Ansprüche, wobei die Umschaltung des Schalters (17) von einer aktuellen Schaltstellung (SJ) auf eine Zielschaltstellung (SJ+K) derart durchgeführt wird, dass auf die nächstniedere oder nächsthöhere Schaltstellung umgeschaltet wird.

5. Verfahren nach einem der vorangehenden Ansprüche, wobei die Position (P1, P2,..., PH) der Antriebswelle (16) mit einem Gebersystem (13), das Teil des Feedbacksystems (4) ist, erfasst wird und dabei das Gebersystem (13) direkt oder indirekt mit der Antriebswelle (16) gekoppelt ist.

6. Verfahren nach einem der vorangehenden Ansprüche, wobei in einem Speicher (18) der Steuervorrichtung (2) eine Zuordnung von Schaltstellungen (S1, S2,..., SN) des Schalters (17) und Werten für die Position (P1, P2,..., PH) der Antriebswelle (16) hinterlegt wird.

7. Antriebssystem (3) für einen Schalter (17) zur Durchführung einer Umschaltung von einer aktuellen Schaltstellung (SJ) auf eine Zielschaltstellung (SJ+K) umfassend:
eine Antriebswelle (16), welche das Antriebssystem (3) mit dem Schalter (17) verbindet, einen Motor (12) zum Antreiben der Antriebswelle (16), und eine Steuervorrichtung (2), die Schaltsignale für das Antriebssystem (3) erzeugt;
ein Feedbacksystem (4), das funktional der Antriebswelle (16) zugeordnet und mit einem Leistungsteil (11) des Antriebssystems (3) verbunden ist, wobei das Feedbacksystem (4) dazu eingerichtet ist, einen Wert einer ersten Position (PI) einer Antriebswelle (16) des Antriebssystems (3) zu bestimmen und, basierend auf dieser Position, ein Feedbacksignal zu erzeugen, wobei die erste Position (PI) die aktuelle Position der Antriebswelle (16) vor der Umschaltung ist; und
eine Steuereinheit (10) der Steuervorrichtung (2), die mit dem Leistungsteil (11) verbunden ist, **dadurch gekennzeichnet, dass** die Steuereinheit eingerichtet ist zum:
Vergleichen des Werts der ersten Position (PI) der Antriebswelle (16) mit dem Wert der Position (PH) der Antriebswelle (16) der zuletzt angefahrenen Zielschaltstellung (SJ);
wenn der Wert der ersten Position (PI) der Antriebswelle (16) und der Wert der Position (PH) der Antriebswelle (16) der zuletzt angefahrenen Zielschaltstellung (SJ) nicht übereinstimmen, Einwirken der Steuervorrichtung (2), in Abhängigkeit vom Feedbacksignal, auf den Motor (12), bis der Wert der Position (PH) der Antriebswelle (16) der zuletzt angefahrenen Schaltstellung (SJ) als korrigierte erste Position (PI) erreicht wird;
Bestimmen eines Wertes einerzweiten Position (PH) der Antriebswelle (16) anhand der anzufahrenden Zielschaltstellung (SJ+K) des Schalters (17);
Ermitteln einer Differenz zwischen dem Wert der korrigierten ersten Position (PI) und dem Wert der zweiten Position (PH) der Antriebswelle (16);
Betreiben des Motors (12) abhängig von einem Feedbacksignal des Feedbacksystems (4), bis die Antriebswelle (16) die ermittelte Differenz durchlaufen hat.

8. Antriebssystem (3) nach Anspruch 7, wobei die Steuervorrichtung (2) einen Speicher (18) umfasst; und das Leistungsteil (11) zur Energieversorgung des Motors (12) dient; und im Speicher (18) eine Zuordnung von Schaltstellungen (S1, S2,..., SN) des Schalters (17) und Werten für die Positionen (P1, P2,..., PH) der Antriebswelle (16) hinterlegt ist.

9. Antriebssystem (3) nach Anspruch 7 oder 8, wobei das Feedbacksystem (4) ein Gebersystem (13) umfasst, das direkt oder indirekt mit der Antriebswelle (16) gekoppelt ist.

10. Antriebssystem (3) nach Anspruch 9, wobei das Gebersystem (13) ein Absolutwertgeber, ein Multi-Turn-Absolutwertgeber, ein Single-Turn-Drehgeber, ein virtueller Drehgeber oder ein virtueller Drehgeber mit mindestens einem Hilfskontakt ist.

11. Antriebssystem (3) nach Anspruch 10, wobei das Gebersystem (13) ein Single-Turn-Drehgeber oder ein virtueller Drehgeber mit mindestens einem Hilfskontakt ist.

12. Antriebssystem (3) nach einem der vorangehenden Ansprüche 7 bis 11, wobei eine Motorwelle (14) über ein Getriebe (15) mit der Antriebswelle (16) für den Schalter (17) verbunden ist.

## Claims

1. Method for carrying out a switchover of a switch (17) from a current switching position (SJ) to a target switching position (SJ+K) by means of a drive system (3), comprising the following steps:
a switching signal is received by the drive system (3) from a control device (2);
at least one value for a first position (PI) of a drive shaft (16) of the drive system (3) is determined via a feedback signal of a feedback system (4), wherein the first position (PI) is the current position of the drive shaft (16) before the switchover;
the value for the first position (PI) of the drive shaft (16) is compared with the value for the position (PH) of the drive shaft (16) of the target switching position (SJ) moved to last;
if the value for the first position (PI) of the drive shaft (16) and the value for the position (PH) of the drive shaft (16) of the target switching position (SJ) moved to last do not correspond, the control device (2), depending on the feedback signal, acts on the motor (12) until the value for the position (PH) of the drive shaft (16) of the switching position (SJ) moved to last is reached as corrected first position (PI);
a value for a second position (PH) of the drive shaft (16) is determined by the control device (2) on the basis of the target switching position (SJ+K), to be moved to, of the switch (17);
a difference between the value for the corrected first position (PI) and the value for the second position (PH) of the drive shaft (16) is ascertained by the control device (2);
the control device (2), depending on the feedback signal, acts on the motor (12) until the drive shaft (16) has passed through the ascertained difference.

2. Method according to Claim 1, wherein, after the value for the first position (PI) of the drive shaft (16) is determined via the feedback signal of the feedback system (4), a check is made in respect of whether the position (PI) is in a predefined tolerance range.

3. Method according to Claim 2, wherein the switchover from the current switching position (SJ) to the target switching position (SJ+K) is carried out if the first position (PI) of the drive shaft (16) is in the predefined tolerance range.

4. Method according to one of the preceding claims, wherein the switchover of the switch (17) from a current switching position (SJ) to a target switching position (SJ+K) is carried out in such a way that a switchover is made to the next lower or next higher switching position.

5. Method according to one of the preceding claims, wherein the position (P1, P2, ..., PH) of the drive shaft (16) is detected using an encoder system (13), which is part of the feedback system (4), and in the process the encoder system (13) is directly or indirectly coupled to the drive shaft (16).

6. Method according to one of the preceding claims, wherein an association of switching positions (S1, S2, ..., SN) of the switch (17) and values for the position (P1, P2, ..., PH) of the drive shaft (16) are stored in a memory (18) of the control device (2).

7. Drive system (3) for a switch (17) for carrying out a switchover from a current switching position (SJ) to a target switching position (SJ+K), comprising:
a drive shaft (16) which connects the drive system (3) to the switch (17), a motor (12) for driving the drive shaft (16), and a control device (2) which generates switching signals for the drive system (3);
a feedback system (4) which is functionally associated with the drive shaft (16) and is connected to a power section (11) of the drive system (3), wherein the feedback system (4) is designed to determine a value for a first position (PI) of a drive shaft (16) of the drive system (3) and, based on this position, to generate a feedback signal, wherein the first position (PI) is the current position of the drive shaft (16) before the switchover; and
a control unit (10) of the control device (2), which is connected to the power section (11), **characterized in that** the control unit is configured to:
compare the value for the first position (PI) of the drive shaft (16) with the value for the position (PH) of the drive shaft (16) of the target switching position (SJ) moved to last;
if the value for the first position (PI) of the drive shaft (16) and the value for the position (PH) of the drive shaft (16) of the target switching position (SJ) moved to last do not correspond, the control device (2), depending on the feedback signal, acts on the motor (12) until the value for the position (PH) of the drive shaft (16) of the switching position (SJ) moved to last is reached as corrected first position (PI);
determine a value for a second position (PH) of the drive shaft (16) on the basis of the target switching position (SJ+K), to be moved to, of the switch (17);
ascertain a difference between the value for the corrected first position (PI) and the value for the second position (PH) of the drive shaft (16);
operate the motor (12) depending on a feedback signal of the feedback system (4) until the drive shaft (16) has passed through the ascertained difference.

8. Drive system (3) according to Claim 7, wherein the control device (2) comprises a memory (18); and the power section (11) serves to supply power to the motor (12); and an association of switching positions (S1, S2, ..., SN) of the switch (17) and values for the positions (P1, P2, ..., PH) of the drive shaft (16) is stored in the memory (18) .

9. Drive system (3) according to Claim 7 or 8, wherein the feedback system (4) comprises an encoder system (13) which is directly or indirectly coupled to the drive shaft (16).

10. Drive system (3) according to Claim 9, wherein the encoder system (13) is an absolute value encoder, a multi-turn absolute value encoder, a single-turn rotary encoder, a virtual rotary encoder or a virtual rotary encoder with at least one auxiliary contact.

11. Drive system (3) according to Claim 10, wherein the encoder system (13) is a single-turn rotary encoder or a virtual rotary encoder with at least one auxiliary contact.

12. Drive system (3) according to one of preceding Claims 7 to 11, wherein a motor shaft (14) is connected to the drive shaft (16) for the switch (17) via a transmission (15) .

## Revendications

1. Procédé de commutation d'un commutateur (17) d'une position de commutation actuelle (SJ) à une position de commutation cible (SJ+K) au moyen d'un système d'entraînement (3), ledit procédé comprenant les étapes suivantes :
recevoir un signal de commutation d'un dispositif de commande (2) par le biais du système d'entraînement (3) ;
déterminer au moins une valeur d'une première position (PI) d'un arbre d'entraînement (16) du système d'entraînement (3) par le biais d'un signal de rétroaction d'un système de rétroaction (4), la première position (PI) étant la position actuelle de l'arbre d'entraînement (16) avant la commutation ;
comparer la valeur de la première position (PI) de l'arbre d'entraînement (16) à la valeur de la position (PH) de l'arbre d'entraînement (16) de la position de commutation cible (SJ) approchée en dernier ;
si la valeur de la première position (PI) de l'arbre d'entraînement (16) et la valeur de la position (PH) de l'arbre d'entraînement (16) de la position de commutation cible (SJ) approchée en dernier ne correspondent pas, faire agir le dispositif de commande (2) sur le moteur (12) en fonction du signal de rétroaction jusqu'à ce que la valeur de la position (PH) de l'arbre d'entraînement (16) de la position de commutation (SJ) approchée en dernier soit atteinte comme première position corrigée (PI) ;
déterminer une valeur d'une deuxième position (PH) de l'arbre d'entraînement (16) sur la base de la position de commutation cible (SJ+K) du commutateur (17) à approcher par le biais du dispositif de commande (2) ;
déterminer une différence entre la valeur de la première position corrigée (PI) et la valeur de la deuxième position (PH) de l'arbre d'entraînement (16) ;
faire agir le dispositif de commande (2) sur le moteur (12) en fonction du signal de rétroaction jusqu'à ce que l'arbre d'entraînement (16) ait parcouru la différence déterminée.

2. Procédé selon la revendication 1, après avoir déterminé la valeur de la première position (PI) de l'arbre d'entraînement (16), une vérification par le biais du signal de rétroaction du système de rétroaction (4) étant effectuée pour savoir si la position (PI) est située dans une plage de tolérance prédéfinie.

3. Procédé selon la revendication 2, la commutation de la position de commutation actuelle (SJ) à la position de commutation cible (SJ+K) étant effectuée lorsque la première position (PI) de l'arbre d'entraînement (16) est située dans la plage de tolérance prédéfinie.

4. Procédé selon l'une des revendications précédentes, la commutation du commutateur (17) d'une position de commutation actuelle (SJ) à une position de commutation cible (SJ+K) étant effectuée de manière à commuter à la position de commutation immédiatement inférieure ou immédiatement supérieure.

5. Procédé selon l'une des revendications précédentes, la position (P1, P2, ..., PH) de l'arbre d'entraînement (16) étant détectée à l'aide d'un système transmetteur (13) qui fait partie du système de rétroaction (4), et le système transmetteur (13) étant couplé directement ou indirectement à l'arbre d'entraînement (16).

6. Procédé selon l'une des revendications précédentes, une association de positions de commutation (S1, S2, ..., SN) du commutateur (17) et des valeurs de la position (P1, P2, ..., PH) de l'arbre d'entraînement (16) étant stockées dans une mémoire (18) du dispositif de commande (2).

7. Système d'entraînement (3) destiné à un commutateur (17) pour passer d'une position de commutation actuelle (SJ) à une position de commutation cible (SJ+K), ledit système d'entraînement comprenant :
un arbre d'entraînement (16) qui relie le système d'entraînement (3) au commutateur (17), un moteur (12) destiné à entraîner l'arbre d'entraînement (16) et un dispositif de commande (2) qui génère des signaux de commutation destinés au système d'entraînement (3) :
un système de rétroaction (4) qui est fonctionnellement associé à l'arbre d'entraînement (16) et qui est relié à une partie de puissance (11) du système d'entraînement (3), le système de rétroaction (4) étant conçu pour déterminer une valeur d'une première position (PI) d'un arbre d'entraînement (16) du système d'entraînement (3) et, sur la base de cette position, pour générer un signal de rétroaction, la première position (PI) étant la position actuelle de l'arbre d'entraînement (16) avant la commutation ; et
une unité de commande (10) du dispositif de commande (2), qui est reliée à la partie de puissance (11), **caractérisé en ce que** l'unité de commande est conçue pour :
comparer la valeur de la première position (PI) de l'arbre d'entraînement (16) à la valeur de la position (PH) de l'arbre d'entraînement (16) de la position de commutation cible (SJ) approchée en dernier ;
si la valeur de la première position (PI) de l'arbre d'entraînement (16) et la valeur de la position (PH) de l'arbre d'entraînement (16) de la position de commutation cible (SJ) approchée en dernier ne correspondent pas, faire agir le dispositif de commande (2) sur le moteur (12) en fonction du signal de rétroaction jusqu'à ce que la valeur de la position (PH) de l'arbre d'entraînement (16) de la position de commutation (SJ) approchée en dernier soit atteinte comme première position corrigée (PI) ;
déterminer une valeur d'une deuxième position (PH) de l'arbre d'entraînement (16) sur la base de la position de commutation cible (SJ+K) à approcher du commutateur (17) ;
déterminer une différence entre la valeur de la première position corrigée (PI) et la valeur de la deuxième position (PH) de l'arbre d'entraînement (16) ;
faire fonctionner le moteur (12) en fonction d'un signal de rétroaction du système de rétroaction (4) jusqu'à ce que l'arbre d'entraînement (16) ait parcouru la différence déterminée.

8. Système d'entraînement (3) selon la revendication 7, le dispositif de commande (2) comprenant une mémoire (18) ; et la partie de puissance (11) servant à alimenter le moteur (12) en énergie ; et une association de positions de commutation (S1, S2, ..., SN) du commutateur (17) et des valeurs des positions (P1, P2, ..., PH) de l'arbre d'entraînement (16) étant stockées dans la mémoire (18).

9. Système d'entraînement (3) selon la revendication 7 ou 8, le système de rétroaction (4) comprenant un système transmetteur (13) qui est directement ou indirectement couplé à l'arbre d'entraînement (16).

10. Système d'entraînement (3) selon la revendication 9, le système transmetteur (13) étant un transmetteur de valeur absolue, un transmetteur de valeur absolue multi-tour, un transmetteur rotatif mono-tour, un transmetteur rotatif virtuel ou un transmetteur rotatif virtuel comprenant au moins un contact auxiliaire.

11. Système d'entraînement (3) selon la revendication 10, le système transmetteur (13) étant un transmetteur rotatif mono-tour ou un transmetteur rotatif virtuel comprenant au moins un contact auxiliaire.

12. Système d'entraînement (3) selon l'une des revendications précédentes 7 à 11, un arbre moteur (14) étant relié à l'arbre d'entraînement (16) destiné au commutateur (17) par le bais d'une transmission (15).
